# DEMANDE DE BREVET EUROPEEN

(11) **EP 0 562 908 A1**
(43) Date de publication de la demande: **29.09.1993**
(21) Numéro de dépôt: 93400651.1
(22) Date de dépôt: 15.03.1993
(51) Int. Cl.: H01H 47/32, H01H 47/04

(54) **Circuit d'alimentation pour relais électromagnétique**

(30) Priorité: 24.03.1992 FR 9203503
(71) Demandeur: VALEO ELECTRONIQUE, 92130 Issy-les-Moulineaux (FR)
(72) Inventeur: Boucheron, Jean-Louis, F-77176 Savigny Le Temple (FR)
(74) Mandataire: Gamonal, Didier

(57) **Abrégé**

L'invention concerne un circuit d'alimentation pour des relais électromagnétiques. Un tel circuit comporte un moyen pour engendrer une tension de maintien du relais en position fermée, activé par la réception d'une commande de fermeture (E) du relais et désactivée après la réception d'une commande (F) d'ouverture du relais.

Le circuit de l'invention comporte un circuit de découpage (15-19) de la plus haute tension continue disponible sur le circuit, sous un rapport cyclique déterminé de façon à conserver sous une tension intermédiaire (Vm) et un faible courant une condition de maintien. Il comporte de plus un circuit (28) générateur d'une tension de fermeture commandé lors de la transition de la position ouverte à la position fermée du relais.

## Description

La présente invention concerne un circuit d'alimentation pour relais électromagnétique.

Dans l'art antérieur, on connaît un type de relais électromagnétiques, qui, après avoir reçu une commande de fermeture de contact, a besoin de recevoir une tension de maintien pour maintenir le contact en position fermée tant qu'un ordre ou une commande d'ouverture du relais n'est pas reçu. Ce type de relais peut être doté d'un ressort de rappel du contact mobile dans sa position ouverte, dite aussi "position de contact non collé".

D'ordinaire, cette tension de maintien est une tension plus basse que la tension qui permet de mettre en mouvement le contact mobile du relais. De ce fait, dans la phase de maintien, le courant consommé par la bobine du relais sous une tension réduite, est plus faible, puisque l'état de maintien ne demande que la fourniture d'une quantité d'énergie électrique suffisante pour contrebalancer l'effet du ressort de rappel du relais. Le relais fermé présente un entrefer très faible alors que pour sa fermeture, l'entrefer étant plus grand, on a besoin de plus de courant magnétisant.

Dans un certain nombre d'applications, on réalise des bottes à relais qui comportent une batterie de relais, dont plusieurs peuvent être en même temps maintenus en position fermée (contacts collés). Du fait de la consommation importante de courant cumulé, en particulier parce que la résistance des bobinages des relais est relativement faible, la puissance calorifique dégagée est importante. Ceci est l'inconvénient principal de cet art antérieur.

Il existe une technologie alternative selon laquelle on remplace les relais électromagnétiques par des semi-conducteurs. Mais cette technique présente l'inconvénient d'un coût élevé, et d'autre part exige en général une augmentation de la complexité des circuits de contrôle de tels interrupteurs semi-conducteurs.

La présente invention apporte un remède à cet inconvénient de l'art antérieur sans avoir recours à des dispositifs semi-conducteurs de puissance.

En effet, la présente invention concerne un circuit d'alimentation pour relais électromagnétique, notamment pour commander des charges électriques dans un véhicule doté d'une batterie d'alimnetation électrique et du type comportant un moyen pour engendrer une tension de maintien d'au moins un relais en position fermée, activé par la réception d'une commande de fermeture d'au moins un relais et désactivé après la réception d'une commande d'ouverture du relais.

L'invention se caractérise en ce que le circuit d'alimentation comporte un circuit de découpage d'une tension continue, par exemple produite par un générateur et/ ou batterie embarqué à bord du véhicule, sous un rapport cyclique déterminé de façon à alimenter au moins un relais, sous une tension intermédiaire inférieure à la tension de fermeture du relais et sous un faible courant selon une condition de maintien, en position fermée d'au moins un relais connecté en sortie du circuit d'alimentation.

D'autres caractéristiques et avantages de la présente invention seront mieux compris à l'aide de la description et des dessins annexés qui sont :
- la figure 1 : un schéma d'un relais électromagnétique classique ;
- la figure 2 : un graphe représentatif de variations de la tension d'alimentation aux bornes de la bobine du relais de la figure 1 ;
- la figure 3 : un graphe d'une forme d'onde de la tension de maintien appliquée aux bornes du relais par un circuit d'alimentation selon l'invention ;
- la figure 4 : un schéma de principe du circuit d'alimentation selon l'invention ;
- la figure 5 : un schéma d'ensemble d'un mode de réalisation préféré du circuit de l'invention ;
- les figures 6a à 6e : des courbes représentatives de divers signaux et tensions dans un mode de fonctionnement du circuit de la figure 5.

A la figure 1, on a représenté un relais électromagnétique du type considéré dans la présente invention.

Un tel relais comporte une bobine 4 comportant deux bornes d'accès 1 et 2 sur lesquelles on applique une tension Vr quand on veut fermer le relais. La bobine est enroulée autour d'une culasse ou noyau 3 en matériau magnétique qui permet de manoeuvrer l'amarture mobile solidaire de la lame porte-contact 6, par exemple rappelé par un ressort, et qui permet de réaliser un contact sur une borne 5 entre deux pôles 7 et 8 du relais. En particulier, les pôles 7 et 8 du relais peuvent servir à faire transiter des tensions et des courants importants.

A la figure 2, on a représenté l'évolution de la tension Vr d'alimentation du relais lors d'un cycle de fonctionnement du relais de la figure 1.

A l'instant initial, la tension est inférieure à une valeur Vou et le relais est en position ouverte. On applique alors une tension Vr > Vfer pour obtenir une condition de collage des contacts 5 et 6. Cette condition de collage est atteinte au bout d'une durée tc, la tension Vr d'alimentation augmentant selon uine rampe 9.

Ensuite, pendant une durée ta, on maintient sur un palier 10 la tension aux bornes de la bobine pour empêcher le rebond du contact (phase anti-rebond).

Puis, on peut laisser redescendre la tension Vr selon une rampe 11 pendant une durée tm jusqu'à une valeur Vm de maintien en position fermée 12 du relais.

Tant que le collage des contacts est souhaité, la tension Vr aux bornes du relais est maintenue à la tension Vm pendant le palier 12, jusqu'à ce qu'un ordre de réouverture, à l'instant référencé 12a, soit appliqué au circuit d'alimentation du relais. Quand la tension retombe sous la valeur Vou au bout d'une durée td après la réception 12a de l'ordre de réouverture, les contacts 5 et 6 sont écartés, et le relais est ouvert.

On constate que la tension de maintien Vm est une tension intermédiaire entre une tension de fermeture Vf et une tension d'ouverture Vo. De ce fait, cette tension exige un courant i suffisant pour atteindre une puissance de maintien suffisante $\text{Pm = Vm X im}$ .

Selon l'invention, on cherche à réduire la valeur im du courant de maintien car, la résistance de la bobine étant Rb, la puissance calorifique dégagée est $\text{Pc = Rb X im²}$ .

De ce fait, il faut abaisser autant que possible la tension aux bornes de la bobine tout en conservant une condition de maintien suffisante et limiter ainsi la puissance dissipée dans la bobine.

En fait, il suffit, dans ce cas, que la tension moyenne appliquée à la bobine produise une valeur Pm suffisante de puissance de maintien.

Selon l'invention, un circuit de découpage permet de découper la tension d'alimentation de façon à synthétiser une tension aux bornes du relais alimenté, dont la valeur moyenne soit de l'ordre de la tension de maintien Vm. Ainsi on peut réduire notablement le courant im de maintien dans la bobine.

A la figure 3, on a représenté la forme d'onde d'une tension découpée à partir de la tension d'alimentation Val sous forme d'une succession de créneaux.

Dans un autre mode de réalisation, il est possible d'utiliser toute autre forme d'onde convenable, notamment pour réduire l'émission de parasites.

Dans la forme d'onde de la figure 3, le rapport cyclique, c'est-à-dire le rapport de la durée de maintien t, pendant laquelle la tension Vr est égale à la tension Val, à la période T du découpage, détermine une tension moyenne définie par (t/T) x Val.

On peut ainsi régler cette tension moyenne pour qu'elle ait une valeur suffisante prédéterminée par la condition de maintien connue du relais connecté, en façon varier t, T ou Val.

Dans un mode de réalisation préférée, on choisit pour une période T donnée, une durée de maintien tm telle que la tension moyenne soit égale à la tension de maintien $\text{Vm = tm/T x Val}$ .

Ainsi, on constate que, selon l'invention, il est possible d'observer une condition de maintien en position fermée du relais, tout en réduisant notablement la valeur du courant débité dans la bobine. On permet ainsi de réduire la consommation électrique et le dégagement d'énergie calorifique. En particulier, l'invention s'applique à des batteries de relais qui peuvent être fermés par groupes, ou tous ensemble dans un dispositif de commutation notamment pour un multiplexage de lignes sur un véhicule automobile. Le circuit d'alimentation de l'invention permet ainsi de réduire notablement l'échauffement du boîtier qui contient cette batterie de relais.

A la figure 4, on a représenté un schéma bloc du principe de réalisation de l'invention.

A la figure 4, un circuit de découpage 15-19 (représenté dans le rectangle en tirets), comporte un générateur 15 de tension continue qui réalise à partir d'une tension d'alimentation Vpol, fournie par exemple par la borne "+" positive de la batterie embarquée à bord d'un véhicule, une tension d'alimentation Vcc fournie au circuit de l'invention.

Dans un mode de réalisation, le circuit d'alimentation attaque une batterie de relais 25, 26, 27...

On remarquera dans ce qui suit qu'un des avantages de l'invention est de permettre de synthétiser toutes les tensions à partir de la tension Vpol de la batterie embarquée à bord du véhicule. Cette caractéristique permet en particulier que le relais peut rester maintenu même en cas de diminution de la tension de polarisation Vpol, ce qui arrive par exemple quand la batterie est en fin de charge.

A la figure 4, le générateur de tension continue 15 comporte une borne d'entrée Vpol connectée à la borne positive de la batterie du véhicule.

Le circuit de l'invention comporte aussi une masse électrique M. Dans un mode de réalisation cette masse est une masse logique, liée au seul circuit.

Dans un mode de réalisation préféré, représenté dans le générateur 15 à la figure 5, la borne "-" négative de la batterie, dite aussi "Masse Batterie", est reliée par un circuit comportant deux condensateurs C1 (en série avec une diode D1) et C2 en parallèle, à la borne connectée à la tension Vpol, une borne G, reliée au point commun entre l'anode de la diode D1 et le condensateur C1 recevant l'ordre d'ouverture F ou de fermeture E, une résistance R11 étant interposée avant la borne de masse batterie. Enfin la cathode de la diode D1 est connectée à une première borne d'une résistance R1 dont l'autre borne est reliée à la cathode d'une diode Zener DZ1 dont l'anode est connectée à la masse M. La sortie du générateur 15 est prise sur la cathode de la diode DZ1.

En revenant à la figure 4, la tension continue d'alimentation Vcc, produite en sortie du générateur 15, est transmise notamment à un oscillateur 16 qui produit une forme d'onde comme représentée à la figure 3. La période T de l'oscillateur est déterminée de façon à produire une tension de maintien suffisante aux bornes de la bobine du relais pour qu'il se maintienne en position fermée.

Le générateur 15 sert aussi à alimenter en tension continue la partie logique du circuit d'alimentation de l'invention.

D'autre part, le circuit de l'invention reçoit sur une entrée de commande, un signal de fermeture E du relais. Ce signal peut provenir d'un calculateur, d'un tableau de commande, d'une sécurité, etc. Un circuit de composition 17 reçoit sur une entrée E17 l'ordre E de fermeture et sur une entrée 0, la sortie de l'oscillateur 16. Le circuit de composition 17 reçoit d'autre part une tension continue, comme la plus haute tension disponible Vpol qui est connectée à une borne d'un commutateur 17b.

Une autre borne du commutateur 17b est connectée à la masse électrique M. Enfin, la borne de sortie du commutateur 17b est connectée à la sortie S17 du circuit de combinaison 17.

De plus, le circuit de combinaison 17 comporte un circuit 17a d'addition comme une porte ET, dont une première entrée reçoit le signal de sortie de l'oscillateur 16, et dont une seconde entrée reçoit le signal de fermeture E. Quand le signal E est au niveau haut "1", le commutateur 17b découpe la tension Vpol selon la forme d'onde de la figure 3, avec une période T déterminée par l'oscillateur 16.

De façon plus concise, le circuit de découpage 15 - 19 comporte un circuit de composition 17 qui comporte :
- un circuit 17a d'addition comme une porte ET, dont une première entrée reçoit le signal de sortie de l'oscillateur 16, dont une seconde entrée E17 reçoit un signal de fermeture du relais, provenant d'un organe de commande, et dont une sortie produit un signal de sortie qui correspond aux oscillations de prériode T prédéterminée si le signal de commande E est actif ;
- un commutateur 17b dont une première borne d'entrée reçoit une tension continue, comme la plus haute tension disponible Vpol, dont une seconde borne d'entrée est connectée à la masse électrique M, et dont une borne de sortie est connectée à une sortie S17 du circuit de combinaison 17 et qui commute entre ses première et seconde bornes d'entrée en fonction du signal de sortie produit par le circuit d'addition 17a.

D'autre part, le signal de fermeture E est fourni à un circuit 28, générateur d'une impulsion de collage destinée à faire coller les contacts du relais 25 ou de tout autre relais alimenté par le circuit d'alimentation de l'invention.

En effet, ainsi qu'on l'a décrit à l'aide de la figure 2, la tension qui permet de faire passer le relais de la position ouverte, où les deux contacts sont écartés, à la position fermée, où les contacts sont collés, demande l'application d'une tension Vr (au moins égale à un seuil Vfer) aux bornes de la bobine du relais, plus élevée que la tension de maintien. Dans un mode de réalisation préféré, le circuit d'alimentation de l'invention permet que soit appliquée de façon continue la pleine tension d'alimentation Vpol à la bobine grâce à l'action du générateur 28 d'impulsion de collage dont le rôle cesse après une durée tc (figure 2).

Les sorties du circuit de découpage 15, 16, 17 et du générateur 28 sont composées dans un circuit de composition 18 comme une porte OU dont la sortie est transmise à un amplificateur de courant 19. La sortie amplifiée en courant de l'amplificateur 19 est fournie à l'entrée de commande d'un circuit 20, contenant le relais 25, est alimenté entre la tension Vpol de la batterie et la masse. L'entrée de commande du circuit 20 est connectée à la base d'un transistor de commutation 21 par l'intermédiaire d'une résistance de polarisation 22. Quand le transistor 21 est mis en conduction par l'application d'une tension constante produite par le générateur 28, il est produit un courant de fermeture du relais 25. La bobine du relais est alimentée en parallèle avec un circuit de protection 23, 24, pour limiter les surtensions notamment. Un tel circuit de protection comporte un condensateur 23 et une diode de protection 24.

Puis, le collage étant effectué, le circuit de découpage 15 - 19 produit les oscillations qui sont adaptées par l'amplificateur 19 et qui mettent alternativement en conduction et en blocage le transistor 21 de façon à synthétiser aux bornes de la bobine 25 la tension Vm. Comme la transmission des oscillations est maintenue par le signal E, la tension Vm réellement fournie à la bobine est réduite aux bornes du transistor 21. On synthétise ainsi une tension de maintien moyenne intermédiaire entre la tension de polarisation Vpol et la masse. D'autre part, une série 26, 27 de circuits semblables au circuit 20, peut être prévue pour maintenir d'autres relais, en position fermée sous un courant réduit.

A la figure 5, on a représenté un mode de réalisation préféré du circuit de l'invention en reprenant le principe représenté à la figure 4, dans laquelle les parties remplissant les mêmes fonctions que celles de la figure 4 portent les mêmes numéros de référence. On a représenté en 16 un oscillateur de base constitué de trois amplificateurs inverseurs montés en boucle. L'amplificateur inverseur central 16b charge un circuit R2,C3 disposé entre deux amplificateurs 16a et 16c. Les valeurs de la résistance R2 et du condensateur C3 sont choisies de façon à permettre de régler la fréquence des oscillations.

La sortie 0 de cet oscillateur de base 16 est prise sur le point commun entre l'entrée du premier amplificateur 16a et la sortie du troisième amplificateur 16c. Cette sortie 0 est connectée à un mode particulier de réalisation du circuit de combinaison 17. Ce mode de réalisation comporte une bascule de type D 16d dont l'entrée Clk reçoit la sortie O, dont l'entrée D de la bascule 16d est mise à "1" logique par liaison à l'alimentation Vcc. La sortie Q de la bascule 16d est connectée à la borne R de remise à zéro de la bascule 16d à travers un circuit R5,C5 qui introduit une temporisation prédéterminée dans la remise à zéro de la bascule 16d.

D'autre part, dans le bloc 28, on a représenté un mode de réalisation d'un générateur d'une impulsion de collage des relais alimentés par le circuit d'alimentation de l'invention. Ce générateur reçoit le signal E de fermeture qui est transmis à une entrée d'horloge Clk d'une bascule de type D 28b dont la sortie Q est rebouclée sur l'entrée de remise à zéro R par l'intermédiaire d'un circuit R8,C7 qui maintient le signal de remise à zéro pendant une durée ta suffisante, pour produire la tension de femerture. D'autre part, la tension de sortie Vcc du générateur 15 est connectée à la masse M par l'intermédiaire d'un circuit constitué par une série d'une résistance R7 et d'un condensateur C6.

Le point commun entre R7 et C6 est connecté par un amplificateur inverseur 28c et une diode D5, à l'entrée R de remise à zéro de façon de remettre à jour la bascule D 28b à la mise sous tension du circuit, quand VCC passe de 0 Volts à sa tension nominale.

D'autre part, le signal E est transmis à une première entrée d'une porte ET 17, tandis que la sortie de l'oscillateur 16 est transmise à une seconde entrée de la porte ET 17.

L'oscillateur 16 complet comporte, en partant de la sortie Q de la bascule 16d, un circuit comportant une résistance de liaison R6 et un transistor T1 de commutation. La base du transistor T1 est connectée à la liaison R6, tandis qu'un condensateur C4 est connecté entre l'émetteur et le collecteur du transistor T1. Une résistance R4 est connectée en parallèle sur le condensateur C4. Le circuit émetteur-collecteur du transistor T1 est mis, du côté du collecteur, à la tension d'alimentation Vpol à travers une résistance R3, et du côté de l'émetteur, à la masse.

Le point commun, entre les résistances R3 et R4, le condensateur C4 et le collecteur du transistor T1, est connecté à l'entrée d'un amplificateur inverseur 16e, dont la sortie constitue la sortie de l'oscillateur ou générateur d'oscillations 16. Cet amplificateur inverseur 16e présente un seuil de basculement en tension VSeuil.

D'autre part, le circuit 18 est composé par la mise en parallèle de trois portes NON-ET 18a,18b et 18c dont les entrées premières respectives sont connectées d'une part à la sortie de la porte NON-ET 17 et les secondes entrées respectives sont connectées à la sortie du générateur 28d. Ce montage permet d'augmenter la quantité de courant disponible sur la base des transistors T2,T3,... qui commadent l'ouverture ou la fermeture des relais 20,26...

Plus particulièrement, pour faire coller le relais 20, on transmet un "1" logique à l'entrée E. Aussitôt la sortie Q de la bascule 28b passe à "1" et sa sortie complémentaire Q/ passe à "0". La sortie Q/ est transmise à une première entrée des portes NON ET 18a à 18c dont la seconde entrée reçoit un signal "0" de la sortie de la porte NON ET 17. De ce fait, les sorties des portes NON ET 18 sont à l'état "1" et fournissent un courant suffisant pour commander les transistors T2, T3, ...

Le passage au niveau "1" de la sortie Q de la bascule 28b charge le condensateur C7 qui, après une durée établie par la constante de temps R8.C7, applique un "1" logique à l'entrée R de remise à "0" de la bascule 28b. De ce fait, sa sortie Q passe à "0", et sa sortie Q/ à "1", alors que l'ordre E reste maintenu à "1" tant qu'on veut conserver le relais collé (fermé).

De ce fait, le temps de charge R8.C7 du condensateur C7 détermine le temps de commande de pleine tension ta sans découpage et permet d'assurer le collage du relais (palier 20 à la figure 3).

Les oscillations provenant de l'oscillateur 16e sont transmises à la porte 17, puis, par les portes 18, sur les électrodes de commande (grille, si ce sont des transistors de type MOS ; base si ce sont des transistors bipolaire en émetteur commun ;...) des transistors T2,T3... En effet, comme le signal E est à "1", et qu'il est transmis à la première entrée de la porte NON ET 17, la seconde entrée de la porte NON ET 17, qui reçoit les oscillations de l'oscillateur 16e, est transmise sous forme d'oscillations à sa sortie. La phase d'alimentation découpée (palier 12 de la courbe à la figure 3) décrite ci-dessus est maintenue tant que le signal E est maintenu à "1" (jusqu'à l'instant 12a à la figure 3), et dès que Q/ est mis à "1", c'est-à-dire quand Q est remis à "0" après la temporisation ta.

Pour arrêter la commande des relais 20, 21, ..., on fait passer la commande E à "0" (front descendant F à la figure 5). La sortie de la porte 17 reste au niveau "1" et la sortie des portes 18 reste à "0", ce qui a pour effet de faire retomber la commande des transistors T2,T3....

D'autre part, la porte 28c est constituée par un amplificateur inverseur dont l'entrée est connectée au point commun entre une résistance R7 et un condensateur C6. L'autre borne du condensateur C6 est connectée à la masse, tandis que l'autre borne de la résistance R7 est connectée à la ligne d'alimentation continue Vcc du circuit. De ce fait, par la diode D5, dont la cathode est aussi connectée à l'entrée R de remise à zéro de la bascule 28b, on peut effectuer une remise à zéro du dispositif d'alimentation à sa mise sous tension Vcc.

En effet, quand on connecte l'alimentation électrique sur le dispositif de l'invention, la tension Vcc passe de 0 Volts à, par exemple, 12 Volts. Ce front de montée est détecté, en mesurant la tension de charge du condensateur C6 à travers la résistance R7. Quand la tension aux bornes du condensateur C6 dépasse une tension de seuil de basculement de la porte 28c, l'impulsion de remise à zéro, produite en sortie de la porte 28c dès le début de la mise sous tension, retombe à zéro. Après cette remise à zéro du dispositif d'alimentation à la mise sous tension, le circuit R7, C6 et 28c n'intervient plus jusqu'à la prochaine mise sous tension.

L'oscillateur de base 16a-16c effectue un découpage (tm1,T) de la tension Vpol à période constante (voir chronogramme à la figure 6a). Chaque front montant 60,61 arme 62,63 la bascule de type D 16d dont la sortie Q passe à "1", (voir le chronogramme représentant l'état de la sortie Q de la bascule 16d à la figure 6b), pendant un temps bref (tb, figure 6b), ajusté par la remise à zéro sur l'entrée R de la bascule 16d par la charge du condensateur C5 à travers la résistance R5.

L'impulsion de sortie Q commande la mise en conduction du transistor T1 qui décharge instantanément le condensateur C4 à chaque période.

A la figure 6c, on a représenté deux courbes représentant la tension V(c4) aux bornes du condensateur dans un premier cas, référencé CAS1 à la figure, où la tension de polarisation est forte (Vpol-haut) et dans un second cas, référencé CAS2 à la figure, où la tension de polarisation est faible (Vpol-bas). Dans les deux cas, le début de la charge du condensateur C4 est initié par une transition "1"-"0" de la sortie Q de la bascule 16d (ligne en trait mixte 64 à la figure 6) et le début de la décharge est initié par une transition "0"-"1" de la sortie Q de la bascule 16 (ligne en trait mixte 65 à la figure 6). En effet, quand la sortie reste à "1" pendant tb, le transistor T1 constitue un court-circuit aux bornes du condensateur C4 qui se décharge instantanément. Lorsque le transistor T1 est alors bloqué (impulsion de commande brève), le condensateur C4 se charge à nouveau jusqu'à atteindre le seuil de basculement (VSeuil à la figure 6c) de la porte 16e, constituée par un amplificateur inverseur.

Dans un mode de réalisation, la tension de charge du condensateur C4 est la tension Vpol produite par le véhicule à bord duquel le dispositif de l'invention est installé. C'est aussi la tension haute appliquée aux relais 20,21. En fait, cette tension Vpol est généralement produite par une batterie dont la tension peut varier en fonction notamment des appels de courant les autres fonctions du véhicule (comme les moteurs électriques ou les dispositifs d'éclairage). Aussi, quand Vpol est important (cas où la batterie est peu sollicitée : Vpol-haut) le temps mis pour atteindre le basculement de la porte 16e sera court. A l'inverse si Vpol est faible (cas où la batterie est déchargée, ou si elle est très sollicitée : Vpol-bas), le temps de basculement sera grand. On réalise ainsi un découpage dont la période est inversement proportionnelle à la tension d'alimentation, de façon à ce que le rapport cyclique des impulsions produites pour maintenir les relais alimentés par le dispositif de l'invention détermine une tension de maintien constante, indépendante de la tension d'alimentation Vpol produite par le véhicule. On a en fait :$\text{Vpol-haut x (tm2/T) = Vpol-bas x (tm3/T) = Vmaintien.}$

Comme on peut le voir aux figures 6d et 6e qui sont en relation temporelle avec les figures 6a à 6c. En effet, la tension de maintien est obtenue en moyenne, par le rapport cyclique des créneaux, du signal de sortie de l'oscillateur complet 16a-16e, de durée tm2 (CAS1, figure 6d) ou de durée tm3 (CAS2, figure 6e) par la période du découpage T. En particulier, le front descendant du créneau 66 est obtenu quand la tension V(C4) descend sous la tension de basculement VSeuil (voir figure 6c) de l'amplificateur inverseur 16e à l'instant 67 (figure 6d). De même, le front descendant du créneau 68 est déclenché à l'instant 69 (figure 6e).

## Revendications

**1)** Circuit d'alimentation pour au moins un relais électromagnétique, du type comportant un moyen pour engendrer une tension de maintien d'au moins un relais en position fermée, ledit circuit étant activé par la réception d'un signal de fermeture (E) d'au moins un relais (20, 26, ...) et désactivé après la réception d'un signal d'ouverture (F) d'au moins un relais, caractérisé en ce qu'il comporte un circuit de découpage (15 - 19) d'une tension continue (Vpol), par exemple produite par un générateur et/ ou une batterie embarqué à bord d'un véhicule, sous un rapport cyclique déterminé de façon à alimenter au moins un relais (20), sous une tension intermédiaire (Vm) inférieure à la tension de fermeture (Uf) du relais (20) et sous un faible courant selon une condition de maintien en position fermée d'au moins un relais (20, 21, ...), connecté à la sortie du circuit d'alimentation.

**2)** Circuit selon la revendication 1, caractérisé en ce que le circuit de découpage (15-19) comporte un générateur (15) de tension continue dont une première borne d'entrée est connectée à la tension d'alimentation (Vpol) du circuit, et dont une seconde borne d'entrée est connectée à la masse électrique, et dont la sortie produit une tension continue (Vcc) pour alimenter la partie logique du circuit d'alimentation, ladite sortie étant connectée à la sortie d'une source de tension constante comme la cathode d'une diode Zener (DZ1), dont l'anode est mise à la masse (M) et qui est aussi connectée par une résistance (R1) à la borne d'alimentation d'entrée (Vpol).

**3)** Circuit selon la revendication 1 ou 2, caractérisé en ce que le circuit de découpage (15 - 19) comporte aussi un oscillateur (16) dont la période (T) est prédéterminée en fonction de la tension de maintien prédéterminée du (ou des) relais.

**4)** Circuit selon la revendication 3, caractérisé en ce qu'il comporte un circuit de composition (17) qui comporte :
- un circuit (17a) d'addition comme une porte ET, dont une première entrée reçoit le signal de sortie de l'oscillateur (16), dont une seconde entrée (E17) reçoit un signal de fermeture du relais, provenant d'un organe de commande, et dont une sortie produit un signal de sortie qui correspond aux oscillations de prériode (T) prédéterminée si le signal de commande (E) est actif ;
- un commutateur (17b) dont une première borne d'entrée reçoit une tension continue, comme la plus haute tension disponible (Vpol) dont une seconde borne d'entrée est connectée à la masse électrique (M), et dont une borne de sortie est connectée à une sortie (S17) du circuit de combinaison (17) et qui commute entre les première et seconde bornes d'entrée en fonction du signal de sortie produit par le circuit d'addition (17a).

**5)** Circuit selon la revendication 4, caractérisé en ce qu'il comporte aussi un circuit (28), générateur d'une impulsion de collage quand il est activé par une transition du signal de fermeture (E) et dont le signal de sortie provioque l'application de façon continue de la pleine tension d'alimentation (Vpol) à la bobine du relais pendant une durée (tc, figure 2) prédéterminée.

**6)** Circuit selon la revendication 5, caractérisé en ce que les sorties du circuit de découpage (15, 16, 17) et du générateur (28) sont composées dans un circuit de composition (18) comme une porte OU dont la sortie est transmise à un amplificateur de courant (19).

**7)** Circuit selon la revendication 6, caractérisé en ce que la sortie amplifiée en courant de l'amplificateur (19) est fournie à l'entrée de commande d'un circuit (20), contenant le relais (25), qui est connecté entre la tension (Vpol de la batterie) et la masse (M) ;
- l'entrée de commande du circuit (20) est connectée à la base d'un transistor de commutation (21) par l'intermédiaire d'une résistance de polarisation (22), de façon à ce que le transistor (21) soit mis en conduction par l'application d'une tension constante produite par le générateur (28) de façon à produire un courant de fermeture du relais (25) ;
la bobine du relais étant alimentée en parallèle avec un circuit de protection 23, 24, pour limiter les surtensions notamment pouvant comporter un condensateur (23) et une diode de protection (24) ;
de façon à ce que, le collage étant effectué, le circuit de découpage 15 - 19 produise les oscillations qui sont adaptées par l'amplificateur (19) et qui mettent alternativement en conduction et en blocage le transistor (21) de façon à synthétiser aux bornes de la bobine (25) la tension (Vm) de maintien tant que la transmission des oscillations est maintenue par le signal (E).

**8)** Circuit selon la revendication 5, caractérisé en ce que le circuit (28) générateur de l'impulsion de collage comporte une bascule de type D dont l'entrée (E) est connectée à la tension (Vcc) d'alimentation continue du circuit d'une part, et dont la sortie (Q) est connectée sur l'entrée de remise à zéro de la bascule par l'intermédiaire d'un circuit (R8, C7) d'une constante de temps prédéterminée.

**9)** Circuit selon la revendication 8, caractérisé en ce que l'entrée de remise à jour (R) de la bascule (D) est connectée aussi à un circuit de détection de la mise sous tension.

**10)** Circuit selon la revendication 6, caractérisé en ce que l'amplificateur de courant (19) et le circuit de composition à porte OU (18) sont réalisés par la mise en parallèle d'une pluralité de portes NON-ET (18a, 18b, 18c), dont une première entrée respective est reliée à la sortie de la porte ET (17) et une seconde entrée respective est reliée à la sortie du générateur (28) d'impulsion de collage.
